# EUROPÄISCHE PATENTSCHRIFT

(11) **EP 3 656 480 B1**
(45) Veröffentlichungstag und Bekanntmachung des Hinweises auf die Patenterteilung: **17.07.2024**
(21) Anmeldenummer: 19198564.7
(22) Anmeldetag: 20.09.2019
(51) Int. Cl.: B21D 5/01, B21D 5/10, B21D 22/02, B21D 22/06

(54) **U-O-FORMEN EINES UM DREI RAUMACHSEN GEKRÜMMTEN BAUTEILS**
U-O SHAPING OF A COMPONENT CURVED AROUND THREE SPATIAL AXES
FORMAGE U-O D'UN COMPOSANT COURBÉ SUIVANT TROIS AXES SPATIAUX

(30) Priorität: 24.09.2018 DE 102018123456
(43) Veröffentlichungstag der Anmeldung: 27.05.2020
(62) Teilanmeldung aus: 23193022.3
(73) Patentinhaber: Benteler Automobiltechnik GmbH, 33102 Paderborn (DE)
(72) Erfinder: Fortmeier, Günter, 33129 Delbrück (DE); Schröder, Aloys, 33100 Paderborn (DE); Körner, Matthias, 33758 Schloß Holte-Stukenbrock (DE); Seibel, Eugen, 33175 Bad Lippspringe (DE); Henksmeier, Thomas, 59329 Wadersloh (DE)
(74) Vertreter: Osterhoff, Utz

(56) Entgegenhaltungen:
- EP-A1- 2 720 813
- EP-A1- 3 363 663
- EP-B1- 2 720 813
- CA-A1- 2 962 236
- JP-A- H03 291 115
- JP-A- S57 165 120
- KR-A- 20120 133 191

## Beschreibung

Die vorliegende Erfindung betrifft ein Verfahren zur Herstellung eines Blechumformbauteils aus einer Platine mittels U-O-Formen, gemäß den Merkmalen von Anspruch 1 .

Aus dem Stand der Technik ist es bekannt, Blechbauteile durch Umformen herzustellen. Hierzu wird eine metallische Platine bereitgestellt, die in einem Umformwerkzeug zu einem Blechumformbauteil umgeformt wird. Das Blechumformbauteil weist dabei eine dreidimensionale Kontur auf. Diese Umformung erfolgt meist mittels eines Pressumformwerkzeuges mithin zwischen einem Oberwerkzeug und einem Unterwerkzeug.

Soll nunmehr ein im Querschnitt geschlossenes Hohlprofil hergestellt werden, so ist aus dem Stand der Technik das U-O-Formen bekannt. Hierzu wird zunächst eine ebene Platine bereitgestellt, diese ebene Platine wird U-förmig vorgeformt und im Anschluss daran, O-förmig umgeformt, um ein im Querschnitt geschlossenes Profil aufzuweisen.

Beispielsweise ist aus der CA 2,962,236 A1 ein solches Herstellungsverfahren bekannt.

Aufgabe der vorliegenden Erfindung ist es, ausgehend vom Stand der Technik, die Formgebungsmöglichkeiten bei einem um mindestens zwei Raumachsen gekrümmten durch U-O-Form hergestellten Bauteil zu verbessern.

Die zuvor genannte Aufgabe wird erfindungsgemäß bei einem Verfahren mit den Merkmalen im Anspruch 1 gelöst.

Vorteilhafte Ausgestaltungen der vorliegenden Erfindung sind in den abhängigen Ansprüchen beschrieben.

Das Verfahren zur Herstellung eines Blechumformbauteils bei einer Platine mittels U-O-Formen sieht dabei vor, dass zunächst eine Vorform durch das U-Formen erzeugt wird und anschließend eine Endformgebung durch das O-Formen durchgeführt wird. Erfindungsgemäß zeichnet es sich durch folgende Verfahrensschritte aus:
- Bereitstellen einer ebenen Platine,
- Umformen der Platine auf einem Umformwerkzeug, mit einer Krümmung um eine erste Raumachse,
- Einfahren eines Umformstempels in die mit der ersten Krümmung umgeformte Platine, wobei durch den Umformstempel eine zweite Krümmung der Platine um eine zweite Raumachse erzeugt wird, welche bevorzugt im Wesentlichen orthogonal zur ersten Raumachse liegt und gleichzeitiges Herstellen einer dritten Krümmung um eine dritte Raumachse, wobei die dritte Raumachse im Wesentlichen orthogonal zur ersten Raumachse und zur zweiten Raumachse liegt, wobei durch diese beiden Verfahrensschritte eine U-Vorform erzeugt wird, wobei das Einfahren des Umformstempels die erste Krümmung an der U-Vorform erzeugt und die U-Vorform, die erste Krümmung, die zweite Krümmung und die dritte Krümmung aufweist
- O-Formen der so hergestellten U-Vorform.

Insbesondere kann durch die Erzeugung bei einer U-Form bzw. U-Vorform mit mindestens drei Krümmungen, jeweils gekrümmt um eine Raumachse, wobei alle drei Raumachsen im Wesentlichen senkrecht zueinander liegen, ebenfalls die Formgebungsfreiheit gesteigert werden.

Eine vorteilhafte erfindungsgemäße Weiterbildung sieht vor, dass beim O-Formen der so hergestellten U-Form die U-Form auf eine Bauteilaufnahme gelegt wird und zumindest einseitig, bevorzugt beidseitig jeweils endseitig Dorne eingefahren werden. Die Dorne halten bzw. fixieren dabei die U-Form auf der Bauteilaufnahme. Sodann werden seitlich Formbacken an die U-Form angefahren. Zeitlich überschneidend und/oder versetzt wird in Vertikalrichtung eine Matrize abgesenkt. Durch die seitlichen Formbacken und die oberseitige Matrize wird dann zumindest längenabschnittsweise, insbesondere vollständig über die Länge im Querschnitt ein O-Formen durchgeführt, dergestalt, dass im Querschnitt ein geschlossenes Hohlprofil erzeugt wird. Hierdurch können zwei Arbeitsstufen zu einer Arbeitsstufe bzw. in einem Werkzeug zusammengefasst werden. Dies betrifft das seitliche Anbiegen bzw. Einrollen der Schenkel der U-Form durch die Formbacken sowie das Einrollen der Enden und das damit im Querschnitt Schließen des Hohlprofils. Anstelle der U-Form kann auch die später genannte Zwischenform durch so beschriebene O-Formen weiterverarbeitet werden.

Die ebene Platine kann eine homogene Wandstärke aufweisen, jedoch auch voneinander verschiedene Wandstärken, bspw. als Tailored Blank.

Eine erste Krümmung ist im Querschnitt durch Ausbildung der U-Form erfolgt. Das Bauteil ist jedoch bevorzugt ebenfalls um eine zweite Raumachse gekrümmt, die im Wesentlichen quer zu der Raumachse der U-Form liegt. Beim beginnenden O-Formen kann es somit zu unbeabsichtigten Eindrückungen kommen, so dass in einem jeweiligen Querschnitt eine konkave Wölbung sich an der O-Form einstellen würde. Mithin ist ein Teil nach innen gewölbt, was jedoch erfindungsgemäß gerade durch das Zwischenformen vermieden wird.

In einem weiteren Umformschritt wird dann das O-Formen durchgeführt, insbesondere werden die Stirnseiten der Enden aneinander angelegt. Diese können beispielsweise auch längsnahtverschweißt werden. An das O-Formen kann sich noch ein Innenhochdruckumformvorgang anschließen.

Es hat sich erfindungsgemäß herausgestellt, dass bevorzugt das O-Formen in zwei Schritten durchgeführt wird, wobei zunächst die angebogenen Enden frei weiter nach innen gebogen werden und anschließend die Stirnseiten der Enden in einem weiteren Verfahrensschritt aneinander gelangen.

Bei aneinander Anlegen der Stirnseiten wird bevorzugt ein Pressumformwerkzeug verwendet, welches im Querschnitt im geschlossenen Zustand einen geschlossenen Formhohlraum aufweist.

Hierzu weist die Zwischenform bei Einlegen in das O-Formwerkzeug bevorzugt eine maximale Breite auf, die geringer ist als die Breite des Formhohlraumes selber. Während des O-Formens wird somit die Höhe der Zwischenform abgeflacht und dadurch die Breite vergrößert, so dass bei geschlossenem Formhohlraum das durch O-Formen hergestellte Blechumformbauteil allseitig an dem Formhohlraum des O-Formwerkzeuges anliegt.

Weiterhin kann erfindungsgemäß die Vorform oder die Zwischenform mit einem in Längsrichtung variierenden Querschnitt und/oder variierender Wandstärke hergestellt werden. Gerade dadurch, dass die Formgebungsfreiheitsgrade durch das Zwischenformen gesteigert werden, können auch variierende Querschnitte über die Länge des Bauteils hergestellt werden.

Ebenfalls können Platinen mit verschiedener Wandstärke verarbeitet werden, sogenannte Tailored Blanks.

In einer weiteren bevorzugten Ausgestaltungsvariante wird das O-Formen als Warmumformen durchgeführt, insbesondere mit einem nachfolgenden Presshärten, so dass bei einer härtbaren Stahllegierung eine hohe Zugfestigkeit von mehr als 1000 MPa eingestellt werden kann.

Weitere Vorteile, Merkmale, Eigenschaften und Aspekte der vorliegenden Erfindung sind Gegenstand der nachfolgenden Beschreibung. Bevorzugte Ausgestaltungsvarianten sind in den schematischen Figuren dargestellt. Diese dienen zum einfachen Verständnis der Erfindung. Es zeigen:
- Figuren 1 bis 10: die verschiedenen Verfahrensschritte zum Herstellen des Bauteils
- Figuren 4, 5a und 5b: zeigen eine Ausführungsvariante, die zur Illustration des Erfindungsgedankens dient, jedoch nicht unter den Schutzbereich dieses Patentes fällt und
- Figuren 11 bis 14: eine alternative Ausführungsvariante des Verfahrens bezüglich des O-Formens.

Figur 1a, 1b, 1c und 1d zeigen ein Tiefziehwerkzeug 2, um aus einer zunächst bereitgestellten ebenen metallischen Platine 1 auf einem Tiefziehwerkzeug 2 zum U-Formen und somit zu einer Vorform geformt wird. Die Platine 1 wird in das Tiefziehwerkzeug 2 eingelegt und ein Niederhalter 4 wird auf eine Matrize 3 abgesenkt, dargestellt in Figur 1b. Hierbei wird eine erste Krümmung 5 um eine Raumachse X erzeugt, so dass die Platine 1 mit einem Bogen bzw. einer Welle vorgeformt wird. Es könnten auch zwei oder drei Krümmungen jeweils parallel versetzt um die erste Raumachse X erzeugt werden, beispielsweise nach dem Prinzip eines Wellenprofils.

Sodann fährt ein Umformstempel 6 in das Tiefziehwerkzeug 2 ein und erzeugt eine zweite Krümmung 7, dargestellt in Figur 2 um eine zweite Raumachse Y. Gleichzeitig ist jedoch der Stempel 6 auch in seiner Längsrichtung um eine dritte Raumachse Z gekrümmt. Dies ist insbesondere ersichtlich in der Draufsicht gemäß Figur 1c. Durch das Einfahren des Umformstempels 6 in die Platine 1 wird somit nicht nur die zweite Krümmung 7 um die zweite Raumachse Y erzeugt, sondern auch die erste Krümmung 5 um die erste Raumachse X an der U-Vorform 11 erzeugt, und auch eine dritte Krümmung 29 um eine dritte Raumachse Z. Es können auch mehrere dritte Krümmungen um jeweils die Raumachse Z erfolgen, so dass ebenfalls in Draufsicht gemäß Figur 1c bzw. auch später dargestellt bei der U-Vorform gemäß Figur 3b in Draufsicht eine Wellenform erzeugt wird.

Die zweite Raumachse Y und die erste Raumachse X und die dritte Raumachse Z verlaufen bevorzugt quer zueinander, sie müssen sich jedoch nicht schneiden. Die Raumachsen X, Y und Z können jedoch auch in einem Winkelbereich von 60 bis 110 Grad, insbesondere 70 bis 100 Grad zueinander angeordnet sein. Die Raumachsen müssen sich nicht schneiden, sie können versetzt zueinander verlaufen. Würden beide in eine Ebene projiziert werden, würden sie im oben genannten Winkelbereich bzw. quer zueinander verlaufen.

Es wird somit eine U-Vorform 11 erstellt, die gemäß Figur 3a, b und c eine erste Krümmung 5 um eine erste Raumachse X und eine zweite Krümmung 7 um eine zweite Raumachse Y aufweist sowie eine dritte Krümmung 29 um eine dritte Raumachse Z. Der Übersicht halber ist hier die zweite Raumachse Y, der Krümmung 5 um die erste Raumachse X folgend dargestellt. Die U-Vorform 11 weist eine U-Form auf, deren Schenkel 8 jeweils an Enden 9 beschnitten wird. Insbesondere erfolgt dieser Beschnitt endkonturnah. Es ergeben sich somit Stirnseiten 10 an den Enden 9. Die Stirnseiten 10 erstrecken sich über die Länge L der U-Vorform 11. Nunmehr erfolgt das erfindungsgemäße Zwischenformen, dargestellt in Figuren 4, 5a und 5b.

Die U-Vorform 11 wird auf einem Amboss 12 abgelegt und ein Füllkörper 13 wird in die Vorform 11 eingeführt. Sodann werden durch weitere Werkzeugteile 14 eines Zwischenformwerkzeuges 15 die Schenkel 8 und insbesondere in ihrem Endbereich 9 angebogen. Dies erfolgt dergestalt, dass die Enden 9 der Schenkel 8 aufeinander zu zeigend angebogen werden. Sie übergreifen somit zumindest abschnittsweise den Füllkörper 13, dargestellt in Figur 5a. Die Werkzeugteile 14 werden danach geöffnet, angedeutet durch die gestrichelten Pfeile. Damit der Füllkörper 13 nunmehr aus der damit hergestellten Zwischenform 16 herausgezogen werden kann, wird zumindest ein Stift 17 vorgesehen, der den Füllkörper 13 durchgreift und auf den Boden 18 der Zwischenform 16 drückt, so dass bei Herausziehen des Füllkörpers die Schenkel 8 elastisch nach außen deformiert werden, was in Figur 5b dargestellt ist. Dabei kann auch eine leichte plastische Deformation der Schenkel 8 zusätzlich stattfinden.

Folgend auf diesen Zwischenformschritt folgt dann ein O-Formen, besonders bevorzugt in zwei weiteren Verfahrensschritten. Zunächst wird die so hergestellte Zwischenform 16 wiederum auf einen anderen Amboss 19 abgesetzt und mit Werkzeugteilen 20 eines O-Formwerkzeuges werden die Schenkel 8 und insbesondere die Enden 9 der Schenkel 8 weiter nach innen gebogen, dargestellt in Figur 7. Dabei ist ein Haltestift 21 vorgesehen, welche den Boden 18 der Zwischenform auf den Amboss 19 drückt, so dass die Schenkel 8 weiter aufeinander zu gebogen werden, dargestellt in den Figuren 6 und 7.

In einem weiteren, nachfolgenden Verfahrensschritt des O-Formens wird dann ein Pressumformwerkzeug 24 verwendet, welches ein Oberwerkzeug 22 und ein Unterwerkzeug 23 aufweist. Ein Formhohlraum 25 ist gemäß Figur 10 mit einer Breite B25 breiter als eine Breite B16 der Zwischenform 16 nach dem ersten Verfahrensschritt des O-Formens (vgl. Figur 10). Das Pressumformwerkzeug 24 wird folglich geschlossen, dargestellt in Figur 9. Es ergibt sich ein geschlossener Formhohlraum. Dabei werden die Stirnseiten der Enden aneinander angelegt und ein im Querschnitt geschlossenes Blechumbauformteil 26, auch Formbauteil genannt, hergestellt. Dieses liegt insbesondere mit seiner Außenmantelfläche 27 allseits umfassend an der Innenmantelfläche 28 des Formhohlraums 25 an.

Figuren 11, 12, 13 und 14 zeigen eine alternative Ausführungsvariante des erfindungsgemäßen Verfahrens hinsichtlich des O-Formens. Figur 11 und 12 zeigen einen Querschnitt durch das gleiche Werkzeug zu unterschiedlichen Zeitpunkten. Figuren 13 und 14 zeigen eine jeweilige Seitenansicht sowie Querschnittsansicht desselben Werkzeuges zu unterschiedlichen Zeitpunkten. Gemäß Figur 11 und 13 wird die zunächst hergestellte U-Form, bzw. Zwischenform auf einer Bauteilaufnahme 30 abgelegt. Bei der U-Form kann es sich um eine durch U-Formen hergestellte U-Form handeln bzw. die gemäß der Erfindung hergestellte U-Vorform. Es kann sich jedoch auch um die Zwischenform 16 handeln, die mit dem Fertigungsschritt in Figur 5b hergestellt wurde. Bei dieser Zwischenform 16 wird dann in Abwandlung zu Figur 6 bis 9 nur ein Werkzeug zum weiteren O-Formen verwendet. Dabei wird zunächst durch seitliche Formbacken 31 in einer Querrichtung Q die Schenkel 8 aufeinander zu gebogen. Zeitlich versetzt oder auch zeitgleich beginnt eine obere Matrize 32 sich abzusenken, so dass insbesondere die Enden 9 der Schenkel 8 aufeinander zu geformt werden und dadurch das O-Formen, also die Herstellung eines im Querschnitt geschlossenen Hohlprofils hergestellt wird. Dieser Umformvorgang ist abgeschlossen in Figur 12 und 14, in welchen das hergestellte Blechumformbauteil 33 dargestellt ist. Damit nunmehr, insbesondere die Zwischenform bzw. U-Form nach dem Ablegen auf der Bauteilaufnahme 30 nicht kippt, werden endseitig Dorne 34 eingefahren. Dieses Einfahren der Dorne 34 erfolgt für den Längenabschnitt teilweise in Längsrichtung der Zwischenform 16. Hierdurch wird die Zwischenform 16 während des Umformvorganges fixiert und an einem Kippen bzw. sonstigen Verrutschen auf der Bauteilaufnahme 30 gehalten. Nach Abschluss des in Figur 14 dargestellten O-Formvorganges werden dann, was jedoch nicht näher dargestellt ist, die Dorne 34, bezogen auf die Bildrichtung schräg nach links oben und schräg nach rechts oben aus dem hergestellten Blechumformbauteil 33 seitlich bzw. endseitig herausgezogen.

### Bezugszeichen:

- 1 -: Platine
- 2 -: Tiefziehwerkzeug
- 3 -: Matrize
- 4 -: Niederhalter
- 5 -: erste Krümmung
- 6 -: Stempel
- 7 -: zweite Krümmung
- 8 -: Schenkel
- 9 -: Ende zu 8
- 10 -: Stirnseite zu 9
- 11 -: U-Vorform
- 12 -: Amboss
- 13 -: Füllkörper
- 14 -: Werkzeugteil
- 15 -: Zwischenformwerkzeug
- 16 -: Zwischenform
- 17 -: Stift
- 18 -: Boden
- 19 -: Amboss
- 20 -: Werkzeugteil
- 21 -: Haltestift
- 22 -: Oberwerkzeug
- 23 -: Unterwerkzeug
- 24 -: Pressumformwerkzeug
- 25 -: Formhohlraum
- 26 -: Blechumbauformteil
- 27 -: Außenmantelfläche
- 28 -: Innenmantelfläche zu 25
- 29 -: dritte Krümmung
- 30 -: Bauteilaufnahme
- 31 -: Formbacke
- 32 -: obere Matrize
- 33 -: Blechumformbauteil
- 34 -: Dorne

- X -: erste Raumachse
- Y -: zweite Raumachse
- Z -: dritte Raumachse
- L -: Länge
- Q -: Querrichtung

- B16: Breite zu 16
- B25: Breite zu 25

## Patentansprüche

1. Verfahren zur Herstellung eines Blechumformbauteils aus einer Platine (1) mittels U-O-Formen, wobei zunächst eine Vorform durch das U-Formen erzeugt wird und anschließend eine Endformgebung zu einer Endform durch das O-Formen durchgeführt wird, **gekennzeichnet, durch** folgende Verfahrensschritte:
• Bereitstellen einer ebenen Platine (1),
• Umformen der Platine (1) auf einem Umformwerkzeug, mit einer Krümmung (5) um eine erste Raumachse (X),
• Einfahren eines Umformstempels (6) in die mit der ersten Krümmung (5) umgeformte Platine (1), wobei durch den Umformstempel (6) eine zweite Krümmung (7) der Platine (1) um eine zweite Raumachse (Y) erzeugt wird, welche bevorzugt im Wesentlichen orthogonal zur ersten Raumachse (X) liegt **dadurch gekennzeichnet, dass** gleichzeitig eine dritte Krümmung (29) um eine dritte Raumachse (Z)hergestellt wird, wobei die dritte Raumachse im Wesentlichen orthogonal zur ersten Raumachse (X) und zur zweiten Raumachse (Y) liegt, wobei durch diese beiden Verfahrensschritte eine U-Vorform (11) erzeugt wird, wobei das Einfahren des Umformstempels (6) die erste Krümmung (5) an der U-Vorform (11) erzeugt und die U-Vorform (11) die erste Krümmung (5), die zweite Krümmung (7) und die dritte Krümmung (29) aufweist,
• O-Formen der so hergestellten U-Vorform (11).

2. Verfahren nach Anspruch 1, **dadurch gekennzeichnet, dass** O-Formen in zwei Schritten durchgeführt wird, wobei zunächst die angebogenen Enden frei weiter nach innen gebogen werden und anschließend die Stirnseiten (10) der Enden (8) in einem weiteren Verfahrensschritt aneinander gelangen.

3. Verfahren nach einem der Ansprüche 1 bis 2, **dadurch gekennzeichnet, dass** bei aneinander Anlegen der Stirnseiten (10) ein Pressumformwerkzeug (24) verwendet wird, welches im Querschnitt einen geschlossenen Formhohlraum (25) aufweist.

4. Verfahren nach einem der vorhergehenden Ansprüche, **dadurch gekennzeichnet, dass** die Zwischenform (16) bei Einlegen in das O-Formwerkzeug eine maximale Breite (B16) aufweist, die geringer ist, als die Breite (B25) des Formhohlraumes (25).

5. Verfahren nach einem der vorhergehenden Ansprüche, **dadurch gekennzeichnet, dass** die Vorform und/oder die Zwischenform (16) mit einem in Längsrichtung variierenden Querschnitt und/oder variierender Wandstärke hergestellt wird.

6. Verfahren nach einem der vorhergehenden Ansprüche, **dadurch gekennzeichnet, dass** die maximale Breite (B16) des Querschnitts der Zwischenform (16) mindestens mehr als 5%, bevorzugt mehr als 10%, insbesondere mehr als 15% und besonders bevorzugt mehr als 20% kleiner ist, als die maximale Breite (B25) des Querschnitts des Formhohlraumes (25).

7. Verfahren nach einem der vorhergehenden Ansprüche, **dadurch gekennzeichnet, dass** zumindest das O-Formen als Warmformen durchgeführt wird, insbesondere mit nachfolgendem Presshärten.

8. Verfahren nach einem der vorhergehenden Ansprüche, **dadurch gekennzeichnet, dass** das O-Formen der U-Vorform (11) bzw. der Zwischenform (16) in einem Werkzeug durchgeführt wird, wobei die U-Vorform (11) bzw. die Zwischenform (16) auf eine Bauteilaufnahme (30) gelegt wird und durch seitliches Anfahren von Formbacken (31) und oberseitiges Absenken einer Matrize (32) zu einer O-Form umgeformt wird.

## Claims

1. Method for producing a sheet metal forming component from a blank (1) by means of U-O-forming, wherein firstly a preform is produced by the U-forming and subsequently a final shaping into a final form is performed by the O-forming, **characterized by** the following method steps:
- providing a flat blank (1),
- forming the blank (1) on a forming tool, with a curvature (5) about a first spatial axis (X),
- inserting a forming punch (6) into the blank (1) formed with the first curvature (5), wherein a second curvature (7) of the blank (1) about a second spatial axis (Y) is produced by the forming punch (6), which is preferably substantially orthogonal to the first spatial axis (X), **characterized in that** a third curvature (29) is simultaneously produced about a third spatial axis (Z), wherein the third spatial axis is substantially orthogonal to the first spatial axis (X) and to the second spatial axis (Y), wherein a U-preform (11) is produced by these two method steps, wherein the insertion of the forming punch (6) produces the first curvature (5) on the U-preform (11) and the U-preform (11) has the first curvature (5), the second curvature (7) and the third curvature (29),
- O-forming the U-preform (11) produced in this way.

2. Method according to claim 1, **characterized in that** Q-forming is performed in two steps, wherein firstly the bent ends are bent freely further inwardly and subsequently the end faces (10) of the ends (8) come together in a further method step.

3. Method according to any one of claims 1 to 2, **characterized in that** when the end faces (10) are placed against one another a press-forming tool (24) is used which has a closed mold cavity (25) in cross-section.

4. Method according to any one of the preceding claims, **characterized in that** the intermediate form (16), when inserted into the Q-forming tool, has a maximum width (B16) which is less than the width (B25) of the mold cavity (25).

5. Method according to any one of the preceding claims, **characterized in that** the preform and/or the intermediate form (16) is/are produced with a varying cross-section in longitudinal direction and/or varying wall thickness.

6. Method according to any one of the preceding claims, **characterized in that** the maximum width (B16) of the cross-section of the intermediate form (16) is at least more than 5%, preferably more than 10%, in particular more than 15% and most preferably more than 20% smaller than the maximum width (B25) of the cross-section of the mold cavity (25).

7. Method according to any one of the preceding claims, **characterized in that** at least the O-forming is performed as hot forming, in particular with subsequent press-hardening.

8. Method according to any one of the preceding claims, **characterized in that** the O-forming of the U-preform (11) or the intermediate form (16) is performed in a tool, wherein the U-preform (11) or the intermediate form (16) is placed on a component mount (30) and is formed into an O-form by moving mold jaws (31) laterally and lowering a die (32) at the top.

## Revendications

1. Procédé de fabrication d'un composant de formage de tôle à partir d'une platine (1) au moyen d'un formage en U-O, dans lequel une préforme est d'abord générée par le formage en U et une mise en forme finale est ensuite réalisée en une forme finale par le formage en O, **caractérisé par** les étapes de procédé suivantes :
- mise à disposition d'une platine plane (1),
- formage de la platine (1) sur un outil de formage avec une courbure (5) autour d'un premier axe spatial (X),
- insertion d'un poinçon de formage (6) dans la platine (1) formée avec la première courbure (5), dans lequel le poinçon de formage (6) génère une deuxième courbure (7) de la platine (1) autour d'un deuxième axe spatial (Y) qui est de préférence sensiblement orthogonal par rapport au premier axe spatial (X), **caractérisé en ce qu'**une troisième courbure (29) est fabriquée simultanément autour d'un troisième axe spatial (Z), dans lequel le troisième axe spatial est sensiblement orthogonal par rapport au premier axe spatial (X) et au deuxième axe spatial (Y), dans lequel une préforme en U (11) est générée par ces deux étapes de procédé, dans lequel l'introduction du poinçon de formage (6) génère la première courbure (5) sur la préforme en U (11) et la préforme en U (11) présente la première courbure (5), la deuxième courbure (7) et la troisième courbure (29),
- formage en O de la préforme en U (11) ainsi fabriquée.

2. Procédé selon la revendication 1, **caractérisé en ce que** le formage en O est réalisé en deux étapes, dans lequel les extrémités recourbées sont d'abord courbées librement plus loin vers l'intérieur et les côtés frontaux (10) des extrémités (8) arrivent ensuite l'un contre l'autre dans une étape de procédé supplémentaire.

3. Procédé selon l'une quelconque des revendications 1 à 2, **caractérisé en ce que**, lorsque les côtés frontaux (10) sont placés l'un contre l'autre, un outil de formage à pression (24) qui présente une cavité de formage fermée (25) en section transversale est utilisé.

4. Procédé selon l'une quelconque des revendications précédentes, **caractérisé en ce que** la forme intermédiaire (16) présente, lorsqu'elle est insérée dans l'outil de formage en O, une largeur maximale (B16) qui est inférieure à la largeur (B25) de la cavité de formage (25).

5. Procédé selon l'une quelconque des revendications précédentes, **caractérisé en ce que** la préforme et/ou la forme intermédiaire (16) est fabriquée avec une section transversale variable dans la direction longitudinale et/ou une épaisseur de paroi variable.

6. Procédé selon l'une quelconque des revendications précédentes, **caractérisé en ce que** la largeur maximale (B16) de la section transversale de la forme intermédiaire (16) est inférieure d'au moins plus de 5 %, de préférence de plus de 10 %, en particulier de plus de 15 % et le plus préférentiellement de plus de 20 %, à la largeur maximale (B25) de la section transversale de la cavité de formage (25).

7. Procédé selon l'une quelconque des revendications précédentes, **caractérisé en ce qu'**au moins le formage en O est réalisé en tant que formage à chaud, en particulier avec un durcissement par pressage consécutif.

8. Procédé selon l'une quelconque des revendications précédentes, **caractérisé en ce que** le formage en O de la préforme en U (11) ou de la forme intermédiaire (16) est réalisée dans un outil, dans lequel la préforme en U (11) ou la forme intermédiaire (16) est posée sur un logement de composant (30) et est transformée en une forme en O par l'approche latérale de mâchoires de formage (31) et l'abaissement d'une matrice (32) au-dessus.
